# EUROPÄISCHE PATENTSCHRIFT

(11) **EP 2 848 778 B1**
(45) Veröffentlichungstag und Bekanntmachung des Hinweises auf die Patenterteilung: **21.07.2021**
(21) Anmeldenummer: 13004458.9
(22) Anmeldetag: 12.09.2013
(51) Int. Cl.: F01K 25/10

(54) **Verfahren und Anlage zur Umwandlung von geothermischer Energie**
Method and device for the conversion of geothermal energy
Procédé et appareil de transformation d'énergie géothermique

(43) Veröffentlichungstag der Anmeldung: 18.03.2015
(73) Patentinhaber: International Merger & Acquisition Corporation, Roseville CA 95661 (US); Lipp, Thomas, 04299 Leipzig (DE)
(72) Erfinder: Stadtherr, Otto, 04159 Leipzig (DE)
(74) Vertreter: Müller, Volkmar

(56) Entgegenhaltungen:
- DE-U1-202012 003 480
- US-A1- 2012 317 983
- US-A1- 2013 213 040

## Beschreibung

Die Erfindung betrifft ein Verfahren und eine Anlage zur Umwandlung von geothermischer Energie, gemäß den unabhängigen Ansprüchen 1 und 4, umfassend eine Erdwätmesonde, welche im oberen Erdreich bis zu einer Tiefe von ca. 50 m eingebracht ist. Dadurch ist keine Tiefenbohrung erforderlich.

Aus der DE 20 2012 003 480.4 ist eine solche Erdwärmesonde und Erdwärme-Gewinnungsanlage bekannt, wobei diese Anlage eine Strömungsmaschine besitzt. Zur Art und Dimensionierung der möglicherweise einzusetzenden Strömungsmaschine werden dort keine Angaben gemacht.
Diese beschriebene Erdwärmesonde besteht insbesondere aus einer Hauptsonde, welche zumindest einen Verdampferraum, einem Wärmetauscherraum, welcher aus zumindest einer Wärmemittel-Kammer des Gegenstromverdampfers besteht und in einem offenen Hauptsonden-Wärmemittel-Kreislauf eines Wärmemittels angeordnet ist, besitzt. Diese Erdwärmesonde besitzt außerdem eine Zubringersonde mit einem Außenmantel, welcher an seiner äußeren Seite vom Erdreich umschlossen ist, einen Sondenzwischenraum, welcher zumindest teilweise durch die innere Seite des Außenmantels und dem Sondenboden begrenzt wird, in welchem die Hauptsonde angeordnet ist, und einen Zulauf für das flüssige Wärmemittel.

Aus der US2013/213040 A1 ist ein Verfahren zur Energiegewinnung unter Nutzung von Quellen mit geringer Wärmeenergie, insbesondere geothermischer Energie, wobei immer eine zeotrope Mischung als Arbeitsfluid zum Einsatz kommt.

Es besteht derzeit, zumindest in Deutschland, ein dringender Bedarf nach Erzeugungsanlagen für elektrischen Strom, welche kontinuierlich, d. h. als Grundlastkraftwerke betrieben werden können. Dabei werden diesbezügliche insbesondere technische Lösungen bezüglich Verfahren zur Verstromung von geothermischer Energie gesucht, wobei die Stromerzeugung auch autark betreibbar sein sollte. Die geothermische Energie soll unter Verwendung von Erdwärmesonden erfolgen, welche keine Tiefenbohrungen erfordern, sondern mit Bohrtiefen von ca. 50 m auskommen. Dabei stehen Erzeugungsanlagen für elektrischen Strom mit einer Leistung von ca. 75 KW im besonderen Fokus.

Aufgabe der Erfindung ist es, ein Verfahren und eine Anlage bereitzustellen, welche im kontinuierlichen Betrieb und mit einer Erdwärmesonde arbeiten, welche effektiv und sicher mit einer geringen Sondentiefe, insbesondere mit einer maximalen Sondentiefe von ca. 50 m, arbeiten.

Die Aufgabe der Erfindung wird durch ein Verfahren mit den Merkmalen gemäß Anspruch 1 und durch eine Anlage mit den Merkmalen gemäß Anspruch 4 gelöst.

Erfindungswesentlich ist, dass das Verfahren und die Anlage kontinuierlich betreibbar ist, die Energie des Kälteträgermittels in einem Gasdruckmotor in eine Rotationsbewegung umgesetzt wird, wobei das gasförmige Kältemittel kontinuierlich am Gasdruckmotor anliegt, der Generator ein Wechselstromgenerator ist, zumindest das Kälteträgermittel in einem geschlossenen Kreislauf geführt wird und das Kälteträgermittel Ammoniak ist.

Die erfindungsgemäße Auswahl, Dimensionierung und Anordnung der verfahrenswesentlichen Anlagenkomponenten erfolgte um insbesondere ein unter Praxisbedingungen kontinuierlich betreibbares Verfahren zu sichern. Ein wesentliches Kriterium der Auswahl dabei war, die Möglichkeit zu besitzen, durch eine übliche Prozesssteuerung alle verfahrenswesentlichen Anlagenkomponenten und deren Prozessparameter aufeinander abstimmen zu können, um eine kontinuierliche Prozessführung zu sichern.

Die erfindungsgemäße Auswahl bzw. Kombination von einem Gasdruckmotor als Strömungsmaschine und dem Kälteträgermittel Ammoniak war das Ergebnis langjähriger Untersuchungen und umfänglicher Erprobungen.

Eine Erdwärmesonde ist in üblicher Art und Weise von der Erdoberfläche aus in ein Bohrloch versenkbar, besitzt ein im Bereich der Erdoberfläche anzuordnendes oberes Ende und ein in das Bohrloch zu versenkendes unteres Ende.

Die Erdwärmesonde besteht aus einer Hauptsonde, die zumindest umfasst: einen Verdampferraum, welcher aus zumindest einer Kältemittel-Kammer eines Gegenstromverdampfers besteht und einem geschlossenen Kältemittel-Kreislauf angeordnet ist, einer Steigleitung, welche mit dem unteren Ende des Verdampferraums verbunden ist, einer Zuleitung, welche mit dem Verdampferraum verbunden ist und im Kältemittel-Kreislauf angeordnet ist, einem Wärmetauscherraum, welcher aus zumindest einer Wärmemittel-Kammer des Gegenstromverdampfers besteht und in einem Hauptsonden-Wärmemittel-Kreislauf eines Wärmemittels angeordnet ist, und einer Zubringersonde, welche zumindest umfasst: einen Außenmantel, welcher an seiner äußeren Seite vom Erdreich umschlossen ist, einem Sondenzwischenraum, welcher zumindest teilweise durch die innere Seite des Außenmantels und einem Sondenboden begrenzt wird, in welchem die Hauptsonde angeordnet ist, und zumindest einem Zulauf, für das flüssige Wärmemittel, welcher in zumindest einem offenen Zubringersonden-Wärmemittel-Kreislauf eines Wärmemittels angeordnet ist.

Eine solche Erdwärmesonde und deren. Funktionsweise ist in der DE 20 2012 003 480.4 beschrieben.

Bevorzugt ist weiterhin, dass die Erdwärmesonde eine Mess- und Regeleinrichtung besitzt, welche in die Prozesssteuerung zur Bereitstellung eines kontinuierlichen gasförmigen Kältemittelstromes integriert ist.

Die in üblicher Art und Weise gewonnenen Prozessmessdaten, beispielsweise durch Temperatur- und Druckmesseinrichtungen ermittelte Temperatur und Druckangaben, werden durch die Mess- und Regeleinrichtung insbesondere dazu verwendet, um zumindest die Kreisläufe: Kältemittel-Kreislauf, Hauptsonden-Wärmemittel-Kreislauf sowie Zubringersonden-Wärmemittel-Kreislauf, der Art aufeinander abzustimmen, dass über die Steigleitung, aus dem Verdampferraum kommend, ein möglichst konstanter Medienstrom anliegt. Dieser konstante Medienstrom ist insbesondere eine notwendige Voraussetzung, um die Erdwärmesonde als Bestandteil einer kontinuierlich betreibbaren Erdwärme-Gewinnungsanlage zur Erzeugung mechanischer Energie, wobei diese Anlage zumindest einen Gasdruckmotor als Strömungsmaschine besitzt, zu verwenden.

Die Erdwärmesonde ist bis zu einer Tiefe von maximal 50m, insbesondere bis zu 42m, im Erdboden angeordnet.

Weitere Merkmale, Eigenschaften und Vorteile der vorliegenden Erfindung ergeben sich aus der nachfolgenden Beschreibung von Ausführungsbeispielen unter Bezugnahme auf die Figur 1 und 2.
Fig. 1 zeigt ein Ausfuhrungsbeispiel für eine erfindungsgemäße Anlage zur Umwandlung von geothermischer Energie in elektrische Energie und Wärmeenergie, und
Fig. 2 zeigt ein Ausführungsbeispiel für eine erfindungsgemäße Anlage zur Umwandlung von geothermischer Energie in elektrische Energie.

Das erste Ausführungsbeispiel für die erfindungsgemäße Anlage zur Umwandlung von geothermischer Energie wird nachfolgend mit Bezug auf Fig. 1 beschrieben.

Die Hauptsonde 1 der Erdwärmesonde ist mit ca. 3.000 Liter eines Antifrogen gefüllt, wobei das Bohrloch(Teufe), in welches die Erdwärmesonde in üblicher Art und Weise eingebracht ist, ca. 42 m tief ist. Das Antifrogen dient als Frostschutzmittel, um das Einfrieren des Wassers in der Erdwärmesonde zu vermeiden.

Alternativ können andere auf dem freien Markt verfügbare Frostschutzmittel eingesetzt werden, hilfsweise auch Salzwasser oder mit Leichtöl versetztes Wasser, was ebenfalls das unerwünschte Einfrieren verhindert.

Zusätzlich kann die Hauptsonde 1 auf den ersten zehn Tiefenmetern, von der Erdoberfläche aus gesehen, mit einer thermischen Isolation 1.a ausgerüstet werden.

In die mit Antifrogen gefüllte Hauptsonde 1 ist ein Verbindungsrohr, 2,5 cm Ø Innenmaß, 40m Länge, mit integrierten Gegenstromverdampfern 1.2; 1.2.1; 1.2.2, mit einer Gesamtlänge von 3 x 3,40m (insgesamt 10,20m) und einer Leistung von bis zu 30 KW, eingelassen und kann an mindestens drei Stellen sowie am Boden der Sonde verankert sein. Die Gegenstromverdampfer 1.2; 1.2.1; 1.2.2 sind in der unteren Hälfte der Hauptsonde 1 anzuordnen.

Je nach technischer Bauweise und Anordnung können im Sinne der Erfindung alternativ auch mehr als drei Gegenstromverdampfer eingebaut werden, jedoch wird die erzielte Leistung von bis 30 KW, aufgrund der Wechselwirkung mit der Gebirgstemperatur von ca. 10°C und der Temperatur des Antifrogens (ca. 3 - 8°C), bzw, bestenfalls nur marginal mit größerer Teufe, erhöht.

Die in zwei Kammern a/b geteilten Gegenstromverdampfer 1.2; 1.2.1; 1.2.2 sind auf einer Seite die Kammer a mit dem Kühlmittel Ammoniak (NH³) mit einer Temperatur von ca. -10°C, und auf der anderen Seite die Kammer b mit einem Antifrogen mit einer Temperatur von ca. +4°C - +7°C gefüllt.

Alternativ kann ein anderes Kühlmittel (z.B. CO², Propan, Butan, etc.) als Ersatz für NH³ genutzt werden, was jedoch die Effektivität und damit die Gasfördermenge verringert.

Durch die Temperaturspreizung der beiden Flüssigkeiten in den Gegenstromverdampfern 1.2; 1.2.1; 1.2.2 entsteht eine chemische Reaktion, welche im Ergebnis das benötigte Ammoniakgas durch Verdampfung produziert.

Die Verdampfung beginnt in dem ersten, in Reihe geschalteten Gegenstromverdampfer 1.2 und bildet Nassdampf. Dieser Nassdampf wird im zweiten Gegenstromverdampfer 1.2.1 abermals verdampft und in den dritten Gegenstromverdampfer 1.2.2 für die letzte Verdampfung überführt. Die durch Verdampfung produzierte Menge Ammoniakgas nach der letzten Verdampfung beträgt (+/-) 40 m³/h und steht als Sattdampf zur Verfügung.

Am unteren Ende des letzten Gegenstromverdampfers 1.2.2 steigt der Sattdampf auf natürlichem Wege durch die jetzt wieder nach oben geführte Sonde zur Erdoberfläche.

Nach Austritt aus dem Boden wird das Ammoniakgas über ein Expansionsventil 1.3 in einen Gegenstromüberhitzer 1.4 zur weiteren Trocknung geleitet und steht nun als Trockengas zur Verfügung.

Das geförderte Trockengas wird dann über einen Durchflussmengenmesser 1.4.1 in einen Kolbenverdichter 1.5 mit einer Leistung von 75 KW geleitet und auf den gewünschten Druck verdichtet. Nach der Verdichtung gelangt das Gas über den Enthitzer und den Kondensator, ausgelegt als Gegenstromtauscher, in einen Druckbehälter als NH³ -Abscheider und steht zur Abnahme von Energie bereit.

Das in Kammer b befindliche Ammoniak wird nach der Verdampfung im Druckbehälter wieder in den Enthitzer und den Kondensator ausgelegt als Gegenstromtauscher, rückgeführt, den gebäudeeigenen Heizkessel zur Versorgung mit Wärme bereit gestellt

Nach erfolgter Energieabgabe (1./2. und/oder 1 + 2) wird das flüssige Ammoniak über den Enthitzer 1.7, ausgelegt als Gegenstromtauscher, in den Gesamtkreislauf zurückgeführt.

Das flüssige Ammoniak gelangt, nach dem zwischengeschalteten Durchflussmengenmesser 1.4.1, wieder über den Gegenstrom überhitzer 1.4 in den Unterkühler 1.9, welcher die Temperatur auf ca. 20°C absenkt. Das Ammoniak aus dem Unterkühler 1.9 wird nun zur Unterstützung und zur ständigen Umwälzung und Erwärmung des Antifrogen in die Hauptsonde 1 geleitet und anschließend als Rücklauf wieder in den Unterkühler 1.9 und von dort in einen Kältemittelsammler mit Ölabschneider 2 und über das Magnetventil 2.1 in einen Gegenstromverdampfer 3 mit einer Leistung von 50 KW überführt.

Bevor das Ammoniak aus dem Unterkühler 1.9 in die Hauptsonde 1 geleitet wird, kann über eine zwischengeschaltete Pumpe P und einem Wärmetauscher P1 ein Kälteabnehmer, z.B. eine Klimaanlage oder eine andere Kühleinrichtung, mit Temperaturen von rd. 3 - 7°C, versorgt werden.

Der Rücklauf aus dem Kälteabnehmer wird wieder durch den Wärmetauscher P1 geleitet und der Hauptsonde 1, wie oben beschrieben, zugeführt, bevor es über das Magnetventil 2.1 und den Kältemittelsammler mit Ölabscheider 2 in zwei Gegenstromvorverdampfer 3, überführt wird.

Der Gegenstromvorverdampfer 3 verdampft das flüssige Ammoniak, über ein Ventil wird das Ammoniak wieder durch das Innenrohr 1.1 in der Hauptsonde 1 den Gegenstromverdampfern 1.2; 1.2.1; 1.2.2 zugeführt wird.
Der Gesamtprozess beginnt von vorne.

Das zweite Ausführungsbeispiel für die erfindungsgemäße Anlage zur Umwandlung von geothermischer Energie wird nachfolgend mit Bezug auf Fig. 2 beschrieben. Wird, wie in diesem Ausführungsbeispiel, das erfindungsgemäße Verfahren ausschließlich zur Verstromung genutzt, entfällt die im ersten Ausführungsbeispiel beschriebene Versorgung mit Wärme zu Heizzwecken bzw. die diesbezüglichen Anlagenteile.

Die beiden. Nutzungsarten, Wärmelieferung und Verstromung, können parallel und/oder ergänzend sowie austauschbar eingesetzt werden.

Der erfindungsgemäß eingesetzte Gasdruckmotor M besitzt beispielsweise die folgenden technischen Daten:

| | |
|---|---|
| Typ: | Drehkolben Gasdruckmotor < 50 KW elektrische Leistung |
| Mengenverbrauch: | ca. 120 m³ pro Stunde bei ca. 35 KW elektrischer Leistung |

Aus dem in der Anlage integriertem Verdichter strömt das Gas aus einem Druckbehälter, bei einer Temperatur von <15°C und mit einem Druck von < 4 Bar, in den Gasdruckmotor.

| | |
|---|---|
| Energiebedarf: | 651 cm³ pro Umdrehung (RPM) |
| Bei einer Umdrehungszahl | von 3.000 RPM werden 1.953 Liter Gas/Min. (1,953 m³) benötigt. |
| Gerundet: | ca. 120 m³ pro Stunde (2 x 60) |

Über eine Magnetkupplung am Gasdruckmotor wird ein geeigneter Generator angetrieben, welcher mit einer Netzeinspeisevorrichtung eine elektrische Leistung von bis< 35 KW an den Einspeisepunkt abgibt.

Wichtig ist einen Wechselstromgenerator zu wählen (keinen Gleichstromgenerator), da im Dauerbetrieb (< 8.500 Std./p.a.) Fluktuationen und damit Schwankungen der Umdrehungszahl, im Gasdruckmotor möglich sind.

Um auf eine max. elektrische Auslastung des Gasdruckmotors zu kommen (bei o.g. Input <35 KW), muss die Gasmenge entsprechend erhöht werden, was teilweise mit der erfindungsgemäß eingesetzten Erdwärmesonde lösbar ist.
Alternativ kann eine zweite Erdwärmesonde gesetzt werden, um die geförderte Gasmenge zu erhöhen.

Nach dem Verdichter strömt das heiße Gas, bis ca. 130°C, über ein Ölabscheider und ein Dreiwegeventil in den Gasmotor.
Im Gasdruckmotor erfolgt eine Druckumwandlung von max. 15 bar auf 3-4 bar dabei kondensiert das trockene Gas. Die entstandene Energie wird an einen Generator G abgegeben, der die Energie in einen üblichen Abnehmer einspeist.
Das kondensierte NH³ gelangt wieder in den NH³ -Abscheider.
Der NH³-Abschneider hat einen standardmäßigen Betriebsdruck von 16 Bar, einen Inhalt von 0,2 m³ und eine Leistung von 70 KW bei einer Kondensationstemperatur von 45°C.

Die Abmessung und Ausführung des Abscheiders richtet sich nach den entsprechenden kältetechnischen Erfordernissen.

Das Gas strömt nun über Verbindungsleitungen in den Vorverdampfer und über Ventile in die Geoverdampfer, welche in der Erdwärmesonde als Röhrentauscher ausgebildet sind, und verdampft dort weiter. Die Verdampfer werden in Reihe eingebaut und werden separat, je nach Bedarf, geregelt, wobei jeder mit einer bestimmten KW Leistung ausgelegt ist.

Die Anlage erbringt mit dieser Bauweise eine Gesamtleistung von 75KW Wärme - eine Vervierfachung der bisherigen Leistung. Durch eine gezielte, jedoch übliche Steuerung der einzelnen Wärmetauscher ist es möglich, den Bedarf an Wärmeleistung zu regulieren.

Die Effektivität der erfindungsgemäßen Anlage wird dadurch garantiert, dass eine kontinuierliche geothermische Energiequelle bereit steht und mit der Unterstützung von Wärmetauschern ein höherer Bedarf abgesichert werden kann. Hinzu kommt, dass neben der Wärmeleistung auch Kälteleistung bereitgestellt werden kann.

### Liste der Bezugszeichen

- 1: Hauptsonde
- 1.a: thermische Isolation
- 1.1: Verbindungsrohr
- 1.2; 1.2.1; 1.2.2: Gegenstromverdampfer
- 1.3: Expansionsventil
- 1.4: Gegenstromüberhitzer
- 1.4.1: Durchflussmengenmesser
- 1.5: Kolbenverdichter
- 1.7: Enthitzer
- 1.8: Druckbehälter
- 1.8.1: Lagertank
- 1.9: Unterkühler
- 2: Ölabschneider
- 2.1: Magnetventil
- 3: Gegenstromverdampfer
- M: Gasdruckmotor (1.8.2)
- G: Generator
- P: Pumpe
- P1: Wärmetauscher

## Patentansprüche

1. Verfahren zur Umwandlung von geothermischer Energie, wobei mit zumindest einer Erdwärmesonde, welche bis zu einer Tiefe von maximal 50 m im Erdboden angeordnet ist vom Erdreich Wärmeenergie auf ein flüssiges Medium übertragen wird, diese Energie vom flüssigen Medium auf ein flüssiges Wärmeträgermittel übertragen wird, diese Energie vom flüssigen Wärmeträgermittel auf ein Kälteträgermittel im Gegenstrom übertragen wird, wobei dabei das Kälteträgermittel in einen gasförmigen Zustand überführt wird, nachfolgend die Energie des Kälteträgermittels in eine Rotationsbewegung umgewandelt wird und die Energie der Rotationsbewegung mit einem Generator in elektrische Energie umgewandelt wird, wobei das Verfahren kontinuierlich betreibbar ist, die Energie des Kälteträgermittels in einem Gasdruckmotor in eine Rotationsbewegung umgesetzt wird, wobei das gasförmige Kälteträgermittel kontinuierlich am Gasdruckmotor anliegt, der Generator ein Wechselstromgenerator ist, zumindest das Kälteträgermittel in einem geschlossenen Kreislauf geführt wird und das Kälteträgermittel Ammoniak ist, wobei die Erdwärmesonde eine solche ist, welche zumindest bestehend aus einer Hauptsonde (1), welche zumindest umfasst:
- einen Verdampferraum, welcher aus zumindest einer Kältemittel-Kammer eines Gegenstromverdampfers (1.2; 1.2.1; 1.2.2) besteht und dem geschlossenen Kälteträgermittel-Kreislauf angeordnet ist,
- einer Steigleitung, welche mit dem unteren Ende des Verdampferraums (2.1) verbunden ist,
- einer Zuleitung, welche mit dem Verdampferraum verbunden ist und im Kälteträgermittel-Kreislauf angeordnet ist,
- einem Wärmetauscherraum (2.3), welcher aus zumindest einer Wärmeträgermittel-Kammer des Gegenstromverdampfers (1.2; 1.2.1; 1,2.2) besteht und in einem Hauptsonden-Wärmeträgermittel-Kreislauf des Wärmeträgermittels angeordnet ist, und einer Zubringersonde, welche zumindest umfasst:
- einen Außenmantel, welcher an seiner äußeren Seite vom Erdreich umschlossen ist,
- einem Sondenzwischenraum, welcher zumindest teilweise durch eine innere Seite des Außenmantels und einem Sondenboden begrenzt wird, in welchem die Hauptsonde (1) angeordnet ist, und zumindest einem Zulauf, für das flüssige Wärmeträgermittel, welcher in zumindest einem offenen Zubringersonden-Wärmeträgermittel-Kreislauf des Wärmeträgermittels angeordnet ist.

2. Verfahren gemäß Anspruch 1, wobei die Erdwärmesonde eine Mess- und Regeleinrichtung besitzt, welche in die Prozesssteuerung zur Bereitstellung des kontinuierlichen gasförmigen Kälteträgermittels integriert ist.

3. Verfahren gemäß Anspruch 1, wobei die Umwandlung von geothermischer Energie in elektrische Energie und/oder in Wärmeenergie erfolgt.

4. Anlage für die Umwandlung von geothermischer Energie, die geeignet ist für die Durchführung des Verfahrens gemäß einem der Ansprüche 1 bis 3, umfassend eine Erdwärmesonde, die so ausgebildet ist, dass vom Erdreich Wärmeenergie auf ein flüssiges Medium übertragen wird, diese Energie vom flüssigen Medium auf ein flüssiges Wärmeträgermittel übertragen wird, diese Energie vom flüssigen Wärmeträgermittel auf ein Kälteträgermittel im Gegenstrom übertragen wird und in einen gasförmigen Zustand überführt wird, umfassend einen Gasdruckmotor (M) und einen Wechselstromgenerator (G), mittels Energie des gasförmigen Kälteträgermittels in eine Rotationsbewegung umgewandelt wird und die Energie der Rotationsbewegung mit dem Wechselstromgenerator (G) in elektrische Energie umgewandelt wird, wobei das Kälteträgermittel in einem geschlossenen Kältemittel-Kreislauf geführt wird, wobei die Erdwärmesonde bis zu einer Tiefe von maximal 50 m im Erdboden angeordnet ist und zumindest aus einer Hauptsonde (1) besteht, die zumindest umfasst: - einen Verdampferraum, welcher aus zumindest einer Kälteträgermittel-Kammer eines Gegenstrom Verdampfers (1.2, 1.2.1, 1.2.2) besteht und dem geschlossenen Kälteträgermittel-Kreislauf angeordnet ist, - einer Steigleitung, welche mit dem unteren Ende des Verdampferraums (2.1) verbunden ist, - einer Zuleitung, welche mit dem Verdampferraum verbunden ist und im Kälteträgermittel-Kreislauf angeordnet ist, - einem Wärmetauscherraum (2.3), welcher aus zumindest einer Wärmeträgermittel-Kammer des Gegenstromverdampfers (1.2, 1.2.1, 1.2.2) besteht und in einem Hauptsonden-Wärmeträgermittel-Kreislauf des Wärmeträgermittels angeordnet ist, und einer Zubringersonde, welche zumindest umfasst: - einen Außenmantel, welcher an seiner äußeren Seite vom Erdreich umschlossen ist, - einem Sondenzwischenraum, welcher zumindest teilweisedurch eine innere Seite des Außenmantels und einem Sondenboden begrenzt wird, in welchem die Hauptsonde (1) angeordnet ist, und zumindest einem Zulauf, für das flüssige Wärmeträgermittel, welcher in zumindest einem offenen Zubringersonden-Wärmeträgermittel-Kreislauf des Wärmeträgermittels angeordnet ist.

5. Anlage gemäß Anspruch 4, wobei diese so ausgelegt ist, dass diese eine maximale Gesamtleistung von 75KW Wärmeleistung besitzt, wobei mit einer Netzeinspeisevorrichtung eine elektrische Leistung von < 35 KW an den Einspeisepunkt abgegeben wird.

## Claims

1. A method for converting geothermal energy, wherein at least one geothermal probe, which is arranged in the ground up to a maximum depth of 50 m, transfers heat energy from the ground to a liquid medium, this energy is transferred from the liquid medium to a liquid heat transfer medium, this energy is transferred from the liquid heat transfer medium to a refrigerant flowing in the opposite direction, wherein the refrigerant is transformed into a gaseous state, the energy of the refrigerant is subsequently converted into a rotational movement, and the energy of the rotational movement is converted into electrical energy by means of a generator, wherein the method can be operated continuously, the energy of the refrigerant is converted into a rotational movement in a gas pressure motor, wherein the gaseous refrigerant is continuously applied to the gas pressure motor, the generator is an alternating current generator, at least the refrigerant is conducted in a closed circuit, and the refrigerant is ammonia, wherein the geothermal probe is such that it comprises at least one main probe (1) which comprises at least:
- an evaporation chamber, which consists of at least one refrigerant chamber of a counterflow evaporator (1.2; 1.2,1; 1.2.2) and is arranged in the closed refrigerant circuit,
- a riser pipe, which is connected to the lower end of the evaporation chamber (2.1),
- a supply line, which is connected to the evaporation chamber and is arranged in the refrigerant circuit,
- a heat exchanger chamber (2.3), which consists of at least one heat transfer medium chamber of the counterflow evaporator (1.2; 1.2.1; 1.2.2) and is arranged in a main probe heat transfer medium circuit of the heat transfer medium, and a supply probe, which at least comprises:
- an outer casing, the outer side of which is surrounded by the ground,
- an intermediate space in the probe, which is delimited at least partially by an inner side of the outer casing and a probe base, in which the main probe (1) is arranged, and at least one inlet for the liquid heat transfer medium, which is arranged in at least one open supply probe heat transfer medium circuit of the heat transfer medium.

2. The method according to claim 1, wherein the geothermal probe has a measuring and regulating device, which is integrated into the process control in order to provide the continuous gaseous refrigerant.

3. The method according to claim 1, wherein the conversion of geothermal energy into electrical energy and/or heat energy takes place.

4. An installation for the conversion of geothermal energy, which is suitable for carrying out the method according to one of claims 1 to 3, comprising a geothermal probe, which is designed in such a manner that heat energy is transferred from the ground to a liquid medium, this energy is transferred from the liquid medium to a liquid heat transfer medium, this energy is transferred from the liquid heat transfer medium to a refrigerant flowing in the opposite direction, which is transformed to a gaseous state, comprising a gas pressure motor (M) and an alternating current generator (G), is converted into a rotational movement by means of energy of the gaseous refrigerant, and the energy of the rotational movement is converted into electrical energy by means of the alternating current generator (G), wherein the refrigerant is conducted in a closed refrigerant circuit, wherein the geothermal probe is arranged at a maximum depth of 50 m in the ground and consists at feast of one main probe (1), which at least comprises:
- an evaporation chamber, which consists of at least one refrigerant chamber of a counterflow evaporator (1.2, 1.2.1, 1.2.2) and is arranged in the closed refrigerant circuit,
- a riser pipe, which is connected to the lower end of the evaporation chamber (2.1),
- a supply line, which is connected to the evaporation chamber and is arranged in the refrigerant circuit,
- a heat exchange chamber (2.3), which consists of at least one heat transfer medium chamber of the counterflow evaporator (1.2, 1.2.1, 1.2.2) and is arranged in a main probe heat transfer medium circuit of the heat transfer medium, and a supply probe, which at least comprises:
- an outer casing, the outer side of which is surrounded by the ground,
- an intermediate space in the probe, which is delimited at least partially by an inner side of the outer casing and a probe base, in which the main probe (1) is arranged, and at least one inlet for the liquid heat transfer medium, which is arranged in at least one open supply probe heat transfer medium circuit of the heat transfer medium.

5. An installation according to claim 4, wherein the installation is designed in such a manner that it has a maximum total thermal power of 75 KW, wherein an electrical power of < 35 KW is output to the point of entry by means of a mains power entry point.

## Revendications

1. Procédé de conversion de l'énergie géothermique, par lequel avec au moins une sonde géothermique, qui est placée à une profondeur de 50 m maximum dans le sol, l'énergie thermique de la terre est transferee à un milieu liquide, cette énergie étant transférée du fluide à un fluide caloporteur, cette énergie étant transférée du fluide caloporteur à un fluide frigorigène à contre-courant, le fluide frigorigène étant mis à l'état gazeux, puis l'énergie du fluide frigori-gène étant convertie en mouvement de rotation et l'énergie du mouvement de rotation étant convertie en énergie électrique avec un générateur, le procédé fonctionnant en continu, l'énergie du fluide frigorigène dans un moteur à gaz étant convertie en mouvement de rotation, le fluide frigorigène gazeux étant en contact continu avec le moteur à gaz, le générateur étant un alternateur, au moins le fluide frigorigène étant guidé dans un circuit fermé et le fluide frigorigène étant de l'ammoniac, la sonde géothermique étant une sonde qui consiste au moins en une sonde principale (1) qui comprend au moins :
- un compartiment d'évaporation, qui se compose au moins d'une chambre de fluide frigorigène d'un évaporateur à contre-courant (1.2; 1.2.1; 1.2.2) et qui est placé dans un circuit fermé de fluide frigorigène,
- une conduite ascendante qui est raccordée à l'extrémité inférieure du compartiment d'évaporation (2.1),
- une conduite d'alimentation, qui est raccordée au compartiment d'évapo-ration et disposée dans un circuit de fluide frigorigène,
- un compartiment pour échangeur thermique (2.3), qui se compose d'au moins une chambre de fluide caloporteur de l'évaporateur à contre-courant (1.2; 1.2.1; 1.2.2) et qui est placé dans un circuit du fluide caloporteur de la sonde principale du fluide caloporteur, et une sonde d'alimentation, qui comprend au moins:
- une enveloppe externe, qui est entourée sur son côté extérieur de terre,
- un compartiment intermédiaire de sonde, qui est limité au moins en partie par un côté interne de l'enveloppe externe et une extrémité de sonde, dans laquelle la sonde principale (1) est placée, et au moins une alimentation, pour le fluide caloporteur, qui est disposée dans au moins un circuit ouvert du fluide caloporteur de la sonde d'alimentation du fluide caloporteur.

2. Procédé selon la revendication 1, dans lequel la sonde géothermique a un dispositif de mesure et de réglage, qui est intégré dans la commande de processus pour approvisionner le fluide frigorigène gazeux continu.

3. Procédé selon la revendication 1, dans lequel l'énergie géothermique est convertie en énergie électrique et/ou en énergie thermique.

4. Installation de conversion de l'énergie géothermique, qui est convient pour réaliser le procédé conformément à l'une des revendications 1 à 3, comprenant une sonde géothermique, qui est conçue de sorte que l'énergie thermique de la terre est transférée à un milieu liquide, cette énergie du milieu liquide est transférée à un fluide caloporteur, cette énergie du fluide caloporteur est transférée à un fluide frigorigène à contre-courant et mise à l'état gazeux, comprenant un moteur à gaz (M) et un alternateur (G), au moyen de l'énergie de l'agent frigorigène gazeux est convertie en mouvement de rotation et l'énergie du mouvement de rotation avec l'alternateur (G) est convertie en énergie électrique, le fluide frigorigène étant guidé dans un circuit fermé de fluide frigorigène, la sonde géothermique étant placée jusqu'à une profondeur de maximum 50 m dans le sol et consistant au moins en une sonde principale (1), qui comprend au moins:
- un compartiment d'évaporation, qui se compose au moins d'une chambre de fluide frigorigène d'un évaporateur à contre-courant (1.2, 1.2.1, 1.2.2) et est disposé dans le circuit fermé de fluide frigorigène,
- une conduite ascendante qui est raccordée à l'extrémité inférieure du compartiment d'évaporation (2.1),
- une conduite d'alimentation qui est raccordée au compartiment d'évaporation et est disposée dans un circuit de fluide frigorigène,
- un compartiment pour échangeur thermique (2.3), qui se compose d'au moins une chambre de fluide caloporteur de l'évaporateur à contre-courant (1.2, 1.2.1, 1.2.2) et est disposé dans un circuit de fluide caloporteur de la sonde principale du fluide caloporteur et une sonde d'alimentation, qui comprend au moins:
- une enveloppe externe, qui est entourée sur son coté extérieur de terre,
- un compartiment intermédiaire de sonde, qui est limité au moins en partie par un côté intérieure de l'enveloppe externe et une extrémité de sonde, dans laquelle la sonde principale (1) est placée et au moins une alimentation, pour le fluide caloporteur, qui est disposé dans au moins un circuit ouvert de fluide caloporteur de la sonde d'alimentation du fluide caloporteur.

5. Installation selon la revendication 4, celle-ci étant conçue de sorte qu'elle possède une puissance totale maximale de 75 KW de puissance calorifique, une puissance électrique < 35 KW étant délivrée au point d'alimentation avec un dispositif d'alimentation réseau.
